# EUROPÄISCHE PATENTSCHRIFT

(11) **EP 0 248 374 B1**
(45) Veröffentlichungstag und Bekanntmachung des Hinweises auf die Patenterteilung: **18.07.1990**
(21) Anmeldenummer: 87107872.1
(22) Anmeldetag: 30.05.1987
(51) Int. Cl.: B65D 43/26, B65F 1/14

(54) **Gestell für oben offene Behälter**
Support for an open container
Support pour un récipient ouvert

(30) Priorität: 03.06.1986 DE 3618619
(43) Veröffentlichungstag der Anmeldung: 09.12.1987
(73) Patentinhaber: Hammerlit GmbH, D-26789 Leer/Ostfriesland (DE)
(72) Erfinder: Meseke, Curt, Th., D-2950 Leer/Ostfriesland (DE); Winkler, Winfried, D-5100 Aachen (DE)
(74) Vertreter: Wangemann, Horst, Dipl.-Ing.

(56) Entgegenhaltungen:
- DE-U- 8 229 130
- US-A- 1 352 495
- US-A- 2 041 038
- US-A- 2 639 113
- US-A- 2 657 001
- US-A- 3 491 973

## Beschreibung

Die Erfindung betrifft ein Standgestell für oben offene Behälter mit einem Schwenkdeckel nach dem Oberbegriff des Hauptanspruches. Als Behälter im Sinne der Erfindung sind sowohl von dem Gestell aufgenommene bzw. in dieses eingesetzte Kisten, Kartons, Eimer, insbesondere Abfallbehälter, wie auch in dem Gestell mit ihrem oberen Rand gehaltene Säcke zu verstehen.

Die US-A-13 52 495, die dem Oberbegriff des Anspruchs 1 entsprichts, sieht einen Behälter mit einem schwenkbaren Deckel vor, an dessen Kragarm eine senkrechte Zugstange angreift, deren freies Ende mit einem Winkelhebel verbunden ist. An dem freien Ende dieses Winkelhebels greift der rückwärtige, mit einem Langloch versehene Abschnitt eines mittig drehbar gelagerten Fußhebels an. Dieses Ende beschreibt eine halbkreisförmige Bewegung um den Schwenkpunkt des Winkelhebels. - Durch die US-A-20 41 038 ist ein Behälter bekannt, bei dem eine horizontale oder annähernd horizontale Zugstange des Fußhebels an einem Schwenkbar gelagerten dreieckigen Rahmen angreift, dessen freie Spitze mit einer unter etw 45° zur Horizontalen geneigten zweiten Zugstange drehbar verbunden ist, deren oberes Ende an dem rückwärtigen Deckelkragarm angreift. Dieser vollführt eine Schwenkbewegung, die gegenläufig zu der Schwenkbewegung des dreieckförmigen Rahmens ist, an dessen Spitze die mit dem Deckelkragarm verbundene zweite Zugstange angreift. - Die freie Dreieckspitze des schwenkbaren Rahmens bewegt die zweite an dem Deckelkragarm angreifende Zugstange in oder im wesentlichen in Längsrichtung dieser zweiten Zugstange, die mit dem Deckelkragarm drehbar verbunden ist.

Der Erfindung liegt die Aufgabe zugrunde, die bekannten Standgestelle dahingehend zu verbessern, daß die ergonometrische Bewegung des schwenkbaren Fußhebels der Schwenkbewegung des Deckels besser entspricht, d.h. der Kraftbedarf am Deckel bei beginnendem Niedertreten des Fußhebels bis zur endgültigen Öffnungsstellung ständig abnimmt, während der Schwenkweg des Deckels zunimmt, was das häufig festzustellende vehemente Anschlagen des Deckels gegen einen Endanschlag verhindert. Hierbei soll der Deckel über seine Totpunktlage gebracht werden können, so daß der Deckel offen stehenbleiben, um anschließend durch erneutes Betätigen des Füßhebels geschlossen werden zu können. - Die zur Anwendung gelangeden Mittel sollen konstruktiv ebenso einfach und leicht zu warten sein wie das Standgestell für Behälter verschiedener Höhe einzustellen sein soll.

Zur Lösung der genannten Aufgabe sieht die Erfindung die Merkmale des Hauptanspruches vor. - Die Merkmale der Unteransprüche dienen zur Weiterentwicklung und Verbesserung der Merkmale des Hauptanspruches.

Das Wesen des erfindungsgemäßen Standgestelles ist darin zu sehen, daß der Deckel eine erste geneigte, selbstschließende Offenstellung einnimmt, in der die Zugstange und die Achse, um die der Deckel schwenkbar ist, sich in einer Totpunktstellung befinden, und der Deckel über diese erste Offentstellung in eine zweite Offenstellung schwenkbar ist, in der der Deckel stehen bleibt und aus der der Deckel durch neuerliches Betätigen des Füßhebels in seine Schließstellung zurückgebracht werden kann.

Auf der Zeichnung ist ein Ausführungsbeispiel des erfindungsgemäßen Standgestells und seiner Einzelheiten dargestellt und zwar zeigt
Fig. 1 eine perspektivische Ansicht des Gestells,
Fig. 2 einen Schnitt nach der Linie 11-11 der Fig. 1 mit dem Fußhebel und seiner Lagerung an dem Gestell,
Fig. 3 einen Schnitt nach der Linie 111-111 der Fig. 1 mit der senkrechten oder annähernd senkrechten Zugstange des Betätigungsgestänges und dem horizontalen oder annähernd horizontalen Zugelement,
Fig. 4 einen Schnitt nach der Linie IV-IV der Fig. 1 mit der Lagerung des Deckels und dem oberen Ende der senkrechten oder annähernd senkrechten Zugstange,
Fig. 5 einen schematischen Aufriß der Anordnung und Bewegung der Teile des Betätigungsgestänges,
Fig. 6, und 8 läßt in den Darstellungen a, b und c die verschiedenen Lagen und Stellungen des Fußhebels des horizontalen Zugelementes und Deckels erkennen.

Das Standgestell nach der Erfindung weist den senkrechten Rahmen 1 auf, der aus den beiden Schenkeln 2, 3 sowie dem die beiden Schenkel in ihrem oberen Abschnitt verbindenden Steg 4 besteht. Hierbei sind die beiden Schenkel in ihren oberen Endbereichen bei 5, 6 nach hinten gleichmäßig und parallel abgebogen. - Das untere Ende 2a, 3a der beiden Rahmenschenkel 2, 3 weist die Laufrollen 7 auf, die auf den Enden der Achse 8 gelagert sind und mit deren Hilfe das Gestell verfahrbar ist, wenn es leicht nach hinten gekippt wird.

Auf der Achse 8 ist drehbar eine Buchse 9 aufgebracht, die sich von dem einen Schenkel 2 zum anderen Schenkel 3 erstreckt. In der Mitte dieser Buchse 9 ist ein Schwenkarm 10 drehsteif angebracht, der in seiner Ausgangsstellung eine senkrechte oder annähernd senkrechte Stellung einnimmt, wie dies in Fig. 3 dargestellt ist. Im oberen Abschnitt dieses Armes greift eine Zugstange 11 an, die ebenfalls wieder eine senkrechte oder annähernd senkrechte Stellung besitzt, während unterhalb der Anlenkstelle 12 dieser Zugstange an dem Arm 10 eine stangenförmiges horizontales Zugelement 13 an dem Arm 10 drehbar angreift. Wird daher ein Zug auf die Stange 13 in Richtung des Pfeiles P ausgeübt, so wird die Anlenkstelle 12 der Zugstange 11 an dem Arm 10 in der gleichen Richtung bewegt. Der Abstand a der Anlenkstelle 12 der Zugstange 11 von der Achse 8 und der Abstand b der Anlenkstelle 13a des Zugelements 13 stehen in einem konstruktiv wählbaren Verhältnis; je größer das Verhältnis, desto größer die insgesamt aufzubringende Zugkraft an der Zugstange 13 und desto kleiner ist ihre Längsbewegung.

Kurz oberhalb der Laufrollen 7 greift an den senkrechten Schenkeln 2, 3 je eine horizontale Traverse 14, 15 an, die in ihrem vorderen Bereich bei 16 nach unten gegen den Aufstellboden abgebogen sind und mit ihren Enden auf diesem aufsitzen. Zwischen den beiden Traversen 14, 15 können Streben 18, 19 vorgesehen sein, die zur Versteifung des Gestells dienen und auf die der Behälter, d.h. die Kiste, der Karton oder der Sack Auflage finden kann.

Die beiden Traversen 14,15 besitzen nach unten gerichtete Lappen 20, an denen eine Hohlwelle 21 gelagert ist, mit deren vorderen Bereich die Schenkel 22 des Fußhebels 23 verbunden sind, der die Trittstange 24 zwischen den Schenkeln 22 aufweist. Die Welle 21, die durch eine zentrale Achse 25 zwischen den beiden Traversen 14, 15 drehbar gehalten ist, trägt in ihrem mittleren Abschnitt einen Arm oder Ansatz 26, an dessen freien Ende die Zugstange 13 angreift, deren zweites Ende, wie obenstehend ausgeführt ist, an dem Schwenkarm 10 der Buchse angelenkt ist.

Die an dem Schwenkarm 10 senkricht oder annähernd senkrecht angreifende Zugstange 11 ist mit ihrem oberen Ende 11a mit dem mittig nach unten weisenden Lappen 27 eines Deckels 28 verbunden, der mit Hilfe einer Achse oder zweier Achszapfen 29 am oberen geraden Ende der Schenkel 2, 3 schwenkbar gelagert ist. Das Ende 11a der Zugstange 11 greift auf gleicher seitlicher Höhe oder etwas tiefer seitlich hinter der Achse oder den Achszapfen 29 an dem Deckellappen 27 an. Der Deckel besitzt eine nach hinten weisende Auskragung 30, auf der ein Gewicht in Form einer Stange 31 angeordnet ist. - Die Stange 31 bewegt sich stets auf einem Kreisbogen, der auf der dem Füßhebel 23 abgekehrten Seite der durch die Rahmenschenkel 2, 3 gebildeten Vertikalebene liegt.

In den Fig. 6 bis 8 ist die Stellung der einzelnen Teile in den Verschiedenen Stellungen des Deckels wiedergegeben. In Fig. 6a liegt de Fußhebel 23 mit seinen Schenkeln 22 ungefähr waagerecht. Der Arm oder Ansatz 26 der Hohlwelle 21 ist steiler nach oben gerichtet und das Zugelement 13 liegt ungefähr horizontal. Die Zugstange 11 und der Schwenkarm 10 der Welle 9 bilden eine gestreckte oder annähernd gestreckte senkrechte Linie (Fig. 6b). Der Deckel 28 befindet sich in horizontaler Verschlußlage, und die Zugstange 11 greift mit ihrem oberen Ende seitlich, oder wie Fig. 6c erkennen läßt, seitlich unterhalb der Achse oder des Schwenkzapfens 29 an dem Lappen 27 am hinteren Deckelende an. - Wird der Fußhebel 23 in die Stellung nach Fig. 7a herabgedrückt, so wird auf das Zugelement 13 ein Zug in Richtung des Pfeiles K ausgeübt, wobei der Arm oder Ansatz 26 eine geneigte Stellung einnimmt. Hierdurch wird der Schwenkarm 10 an der Buchse 9 ebenfalls in Richtung des Pfeiles K verschwenkt, wodurch die Zugstange 11 abwärts in Richtung des Pfeiles L gezogen wird und hierdurch der Deckel 28 in seine Offnungslage nach Fig. 7c gebracht wird. Aus dieser Stellung heraus kann beim Loslassen des Hebels 23 der Deckel aufgrund seines Eigengewichtes wieder in seine Ausgangslage zurückkehren.

Wird der Füßhebel 23 derart nach unter gedrückt, daß der Deckel aufgrund seiner ihm mitgeteilten kinetischen Energie über die Totpunktstellung der Achse oder Achszapfen 29 und der Zugstange 11 nach Fig. 7c hinaus nach hinten schwenkt und hierbei Anlage an den Steg 4 des Rahmens 1 findet, so kann der Deckel 28 aus dieser Lage wieder in seine Verschlußlage gebracht werden. In der Stellung, in welcher der Deckel an dem Steg 4 anliegt (Fig. 8c) ist der Fußhebel wieder etwas nach oben geschwenkt worden (Fig. 8a) und er hat gegenüber dem horizontalen Boden nur noch eine Winkelstellung a' von etwa 20° im Gegensatz zur Winkelstellung a von 25-28° des Fußhebels gegenüber dem horizontalen Boden bei geöffnetem Deckel nach Fig. 7a. Hierbei nimmt der Schwenkarm 10 die Schwenkstellung nach Fig. 8b ein, die nur noch einen Winkel ß' von 110° mit dem horizontalen Boden einschließt, was im Gegensatz zu einer Winkelstellung von etwa 115-120° bei Deckelstellung nach Fig. 7c zwischen der Längsachse des Armes 10 und dem horizontalen Boden steht. (Fig. 7b). Die Zugstange 11 nimmt nach Überfahren der Totpunktlinie P (nach links) die in Fig. 8c dargestellte Lage ein. Wird jetzt durch Niedertreten des Fußhebels 23 ein Zug in Richtung des Pfeiles M auf die Zugstange 11 ausgeübt, so verschwenkt der Deckel wieder über seine Totpunktlage P hinaus (nach rechts) und gelangt aufgrund seines Eigengewichtes in seine Ausgangsstellung.

Das Überkippen des Deckels über die Totpunktstellung nach Fig. 7c der Zeichnung wird durch die Gewichtsstange 31 erleichtert, die eine Drehmoment auf den Deckel ausübt, das auch noch in der Lage nach Fig. 8c vorhanden ist.

In dem Diagramm nach Fig. 5 sind die einzelnen Stellungen des Deckels 28 sowie der senkrechten Zugstange 11 und des horizontalen Zugelementes 12, der Arme und des Ansatzes 10, 26 sowie des Fußhebels 23 dargestellt. Der Deckel 28 gelangt in seine Offenstellung 28', wobei die Zugstange 11 aus ihrer Ausgangsstellung in die Stellung 11' gelangt. Wird dem Deckel durch kräftigeres Niedertreten des Fußhebels 23 eine bestimmte kinetische Energie verliehen und der Fuß rechtzeitige von dem Fußhebel 23 abgehoben, so schwenkt der Deckel über die Stellung 28' und die Stellung 28 T in die Stellung 28". Die entsprechend mit Indices versehenen Stellungen der horizontalen Zugstange und der Schenkel 22 des Fußhebels 23 lassen erkennen, daß der Fußhebel 23 für die Öffnungsstellung 28' des Deckels in die Stellung 23' tiefer verschwenkt wird als für die Stellung 28".

Aufgrund der Anordnung der einzelnen Teile in der beschriebenen Weise kann ergonometrisch der Fußhebel besser betätigt werden, um das schnelle Aufklappen des Deckels und vehemente Anschlagen an den Steg zu vermeiden.

Da die Behälter in dem Gestell unterschiedliche Höhen haben können, sind die Schenkel 2, 3 mit je einer Reihe übereinanderliegender paarweise koaxialer Bohrungen versehen, die die Enden der Achse oder die Achszapfen 29 in verschiedenen Höhenlagen aufnehmen können. Ferner ist die Zugstange 11 hälftig geteilt, wobei die freien Stangenenden, die mit je einem Gewinde versehen sind, durch eine Innengewindebuchse verbunden sind, durch deren Drehen die Zugstange verkürzt oder verlängert werden kann. - Zur Veränderung der Ausgangsstellung des Fußhebels 23 kann das Zugelement 13 die gleichen Mittel aufweisen.

Die Stange 31 kann bis auf Höhe der beiden Schenkel 2, 3 verlängert sein und, wie Fig. 4 veranschaulicht, an ihren Seiten 31a, 31b mit je einem nachgiebigen Blöckchen 32, 33 versehen sein, mit denen die Stange 31 ihren Anschlag an den Streben 2, 3 in den Stellungen des Deckels nach Fig. 6c und 8c findet. Damit ist die Anordnung des Steges beliebig oder kann in Fortfall kommen.

Als Äquivalent ist es anzusehen, wenn die Zugstange 13 als Druckstange angeordnet und ausgebildet ist. Hierbei ragt der Arm oder Ansatz 26 an der Hohlwelle 21 nach unten und der Schwenkarm 10 vollführt seine Bewegungen in den Fig. 6-8 nach rechts aus der in ausgezogener Linie dargestellten Ausgangslage.

Die gleiche Funktion wie das Zugelement 13 in der gleichen Vertikalebene wie die Zugstange 11 kann ein Gabelgestänge oder ein Kurventrieb in de Horizontalen übernehmen, wenn die Achse 8 eine Buchse aufweist, deren Länge kürzer als der Abstand der beiden Streben 2, 3 voneinander ist. Auf dieser Buchse sitzt wiederum ein Arm, mit dessen freiem Ende die Zugstange 11 derart verbunden ist, daß die Buchse auf der Achse 8 eine Längsbewegung vollführen kann. Hierzu greift der Fußhebel 23 durch ein Gabelgestänge oder einen Kurventrieb an der längsverstellbaren Buchse an.

## Patentansprüche

1. Standgestell für oben offene Behälter, mit einem um eine Achse (29) im oberen Gestellbereich schwenkbarem Deckel (28), einem schwenkbaren Fußhebel (23) an der Gestellvorderseite für das Öffnen und Schließen des Deckels (28) und einem Betätigungsgestände (10, 11, 27) an der Gestell rückseite zum Übertragen der Schwenkbewegung des Fußhebels (23) auf den Deckel (28), mit dem ein mit seinem freien Ende an einer senkrechten oder annähernd senkrechten Zugstange (11) des Betätigungsgestänges angreifender Ansatz oder erster Arm (27) fest verbunden ist, wobei das untere Ende der Zugstange (11) mit einem zweiten Arm (10) einer durch den Fußhebel (23) drehbaren Welle (8) oder Buchse (9) ode einer durch den Fußhebel mit Hilfe eines Gabelgestänges oder eines Kurbeltriebes längsvertellbaren Buchse drehbar verbunden ist, dadurch gekennzeichnet, daß der zweite Arm (10) bei geschlossenem Deckel (28) eine mit der Zugstange (11) fluchtende oder annähernd fluchtende senkrechte oder fast senkrechte Stellung einnimmt und der Deckel (28) eine erste geneigte, selbstschließende Offenstellung einnimmt, in der die Zugstange (11) und die Achse (29), um die der Deckel (28) schwenkbar ist, sich in einer Totpunktstellung befinden und der Deckel (28) über diese erste Offenstellung in eine zweite Offenstellung schwenkbar ist, in der er stehenbleiben kann.

2. Standgestell nach Anspruch 1, dadurch gekennzeichnet, daß der Deckel (28) an der dem Fußhebel (23) abgekehrten Seite in der Deckelebene einen zweiten Kragarm aufweist, an dem ein Gewicht (31) angebracht ist.

3. Standgestell nach Anspruch 1, dadurch gekennzeichnet, daß zum Begrenzen der Öffnungsbewegung des Deckels (28) die beiden seitlichen Gestellschenkel (2, 3) durch einen oberen Steg (4) miteinander verbunden und zu der dem Fußhebel (23) abgekehrten Seit hin parallel zueinander abgebogen sind.

4. Standgestell nach Anspruch 1 und einem der Ansprüche 2 oder 3, dadurch gekennzeichnet, daß die Gestellschenkel (2, 3) Reihen übereinander angeordneter, paarweise in den beiden Schenkeln koaxiale Bohrungen für die Schwenkachse des Deckels (28) aufweisen und die Zugstange (11) mit einer Gewindemuffe zum Verstellen der Länge der Zugstange versehen ist.

## Revendications

1. Châssis porteur pour récipient à haut ouvert, comprenant un couvercle (28) pouvant pivoter autour d'un axe (29) dans la région supérieure du châssis porteur, une pédale pivotante (23) sur le côté avant du châssis porteur pour ouvrir et fermer le couvercle (28) et une timonerie d'actionnement (10, 11, 27) sur le côté arrière du châssis porteur pour transmettre le mouvement de pivotement de la pédale (23) au couvercle (28), auquel est relié fermement une saillie ou un premier bras (27) relié par son extrémité libre à un tirant (11) vertical ou sensiblement vertical de la timonerie d'actionnement, l'extrémité inférieure du tirant (11) étant reliée de façon rotative par un second bras (10) d'un arbre (8) ou d'un manchon (9) devant être entraîné en rotation par la pédale (23), ou par un manchon pouvant être déplacé longitudinalement par le pédale à l'aide d'une timonerie à fourche ou d'un mécanisme à came, caractérisé en ce que le second bras (10) occupe une position verticale ou presque verticale en alignement ou sensiblement en alignement avec le tirant (11) quand le couvercle (28) est fermé, le couvercle (28) occupe une première position d'ouverture inclinée et se refermant de lui-même dans laquelle le tirant (11) et l'axe (29) autour duquel le couvercle (28) peut pivoter se trouvent dans une position de point mort, et le couvercle (28) peut être pivoté depuis cette première position d'ouverture vers une seconde position d'ouverture dans laquelle il peut rester.

2. Châssis porteur selon la revendication 1, caractérisé en ce que le courvercle (28) comprend sur le côté qui est à l'opposé de la pédale (23) un second bras en porte-à-faux dans le plan du couvercle, sur lequel est monté un poids (31).

3. Châssis porteur selon la revendication 1, caractérisé en ce que pour limiter le mouvement d'ouverture du couvercle (28), les deux branches latérales (2, 3) du cadre sont reliées l'une à l'autre par une branche supérieure (4) et sont coudées parallèlement l'une à l'autre vers le côté qui est éloigné de la pédale (23).

4. Châssis porteur selon la revendication 1 et l'une des revendications 2 ou 3, caractérisé en ce que les branches (2, 3) du châssis porteur comprennent des séries d'aléssages coaxiaux disposés les uns au-dessus des autres et par paires coaxialement dans les deux branches, et destinés à l'axe de pivotement du couvercle (28), et le tirant (11) est muni d'un manchon taraudé pour modifier la longueur du tirant.

## Claims

1. A standing frame for containers with top openings, comprising a lid (28) able to pivot about a pivot pin (29) in the upper part of the frame, a pivoting pedal (23) on the front side of the frame for opening and closing the lid (28) and an actuating linkage (10, 11 and 27) on the back side of the frame for the transmission of the pivoting motion of the pedal (23) to the lid (28), with which there is fixedly connected a head or first arm (27) which by means of its free end engages a vertical or generally vertical pull rod (11) of the actuating linkage, the lower end of the pull rod (11) being connected in a rotatable manner with a second arm (10) by a shaft (8) or bushing able to be turned by the pedal (23) or of a bushing (9) able to be moved longitudinally by the pedal with the aid of a fork linkage or of a crank drive, characterized in that when the lid (28) is closed the second arm (10) assumes a vertical or generally vertical position in line with the pull rod (11) and the lid (28) assumes a first, inclined self-closing open setting, in which the pull rod (11) and the pivot pin (29), about which the lid (28) is able to pivot, are in a dead center setting and the lid (28) is able to be pivoted past this first open setting into a second open setting, in which it is able to remain.

2. The standing frame as claimed in claim 1, characterized in that on the side thereof remote from the pedal (23), in the plane of the lid, the lid (28) has a second cantilever arm, on which a weight (31) is mounted.

3. The standing frame as claimed in claim 1, characterized in that for limiting the opening motion of the lid (28) the two lateral frame limbs (2 and 3) are connected with each other by an upper rib (4) and are curved in parallelism towards the side remote from the pedal (23).

4. The standing frame as claimed in claim 2 or as claimed in either of the claims 2 and 3, characterized in that the frame limbs (2 and 3) possess coaxial holes, arranged in superposed pairs in rows and in pairs in the two limbs, for the pivot pin of the lid (28) and the pull rod (11) is provided with a threaded sleeve for the adjustment of the length of the pull rod.
